# FASCICULE DE BREVET EUROPEEN

(11) **EP 2 739 544 B1**
(45) Date de publication et mention de la délivrance du brevet: **20.09.2017**
(21) Numéro de dépôt: 12747906.1
(22) Date de dépôt: 25.07.2012
(51) Int. Cl.: B65D 47/20

(54) **BOUCHON ANTI-GOUTTE À CAPUCHON MOBILE AUTOMATIQUE ET À HAUTE ÉTANCHÉITÉ**
TROPFSCHUTZKAPPE MIT AUTOMATISCHEM BEWEGBAREM DECKEL UND HOCHEFFIZIENTE DICHTUNG
ANTI-DRIP CAP WITH AUTOMATIC MOVABLE COVER AND HIGHLY EFFICIENT SEAL

(30) Priorité: 01.08.2011 FR 1157039
(43) Date de publication de la demande: 11.06.2014
(73) Titulaire: Maîtrise Et Innovation, 27100 Val De Rueil (FR)
(72) Inventeur: DE ROSA, Daniel, F-27400 Louviers (FR)
(74) Mandataire: Cabinet Chaillot
(86) Numéro de dépôt international: PCT/EP2012/064562
(87) Numéro de publication internationale: WO 2013/017492

(56) Documents cités:
- WO-A1-2007/145558
- DE-A1- 4 328 582
- DE-U1- 8 423 567
- DE-U1- 8 715 396
- FR-A1- 2 857 653
- FR-A1- 2 922 527
- FR-A1- 2 945 518
- GB-A- 1 023 955

## Description

L'invention concerne un bouchon dit "anti-goutte" pour un flacon déformable.

L'invention concerne plus particulièrement un bouchon dit "anti-goutte" pour un flacon déformable, notamment un flacon souple, contenant un produit cosmétique, pharmaceutique, industriel ou alimentaire sous forme liquide ou crémeuse, comportant :
- une embase sensiblement tubulaire, qui est destinée à être fixée de manière étanche sur un col tubulaire complémentaire du flacon, et dont un premier tronçon tubulaire comporte au moins un orifice d'entrée inférieur communiquant avec le col du flacon,
- un capuchon sensiblement tubulaire, qui coiffe de manière étanche l'embase, et dont un deuxième tronçon tubulaire est fermé par au moins une paroi transversale "supérieure" comportant au moins un orifice dit supérieur de sortie du produit,
les premier et deuxième tronçons tubulaires étant montés coulissants l'un dans l'autre et déterminant de manière étanche une chambre de passage du produit, interposée entre l'orifice d'entrée de l'embase et l'orifice de sortie du produit, une extrémité d'un des tronçons tubulaires dit interne, qui est montée coulissante à l'intérieur de l'autre tronçon dit externe, étant agencée à l'intérieur de la chambre de passage,
ledit capuchon étant mobile verticalement entre au moins :
- une position basse d'obturation et de verrouillage dans laquelle le capuchon est bloqué sur l'embase et dans laquelle l'orifice de sortie du produit est descendu sur un élément d'obturation qui fait saillie coaxialement à l'embase à partir de sa paroi transversale supérieure, ledit élément d'obturation obturant l'orifice de sortie du produit,
- une position intermédiaire, dans laquelle les positions relatives du capuchon et de l'embase déterminent un chemin de fuite de dimensions réduites mettant en communication l'orifice de sortie du produit avec la chambre de passage pour réaliser une mise à l'air du flacon souple permettant notamment au flacon souple de reprendre sa forme une fois pressé,
- une position haute de distribution dans laquelle l'orifice de sortie est agencé avec un jeu élevé déterminé au-dessus de l'élément d'obturation pour permettre le passage du produit au travers des orifices d'entrée et de sortie et de la chambre de passage, dès lors que le flacon souple est pressé.

On connaît de nombreux exemples de bouchons de ce type.

Un tel bouchon est couramment utilisé dans l'industrie cosmétique ou alimentaire pour assurer la distribution d'un produit crémeux.

Un tel bouchon présente toutefois l'inconvénient de ne comporter qu'une position basse d'obturation ou une position haute de distribution.

Ainsi un tel bouchon doit nécessiter une manipulation à chaque fois qu'il doit être utilisé afin de l'ouvrir, sous peine de voir le produit qu'il contient sécher et obturer l'orifice de sortie du produit.

Par ailleurs, un tel bouchon ne peut demeurer en position haute de distribution sans risque d'être renversé et de voir ainsi le produit qu'il contient s'en écouler.

Pour remédier à cet inconvénient on a proposé un bouchon anti-goutte dont l'orifice de sortie du produit ne s'ouvre que lorsque le bouchon est alimenté en produit, par exemple lorsque l'on exerce une pression sur un flacon souple sur lequel est vissé le bouchon.

Un tel bouchon pose néanmoins des problèmes d'étanchéité lorsqu'il n'est pas utilisé, le produit ayant tendance à s'infiltrer entre les premier et deuxième tronçons angulaires pour s'écouler hors de la chambre de passage par conséquent pour s'infiltrer ensuite entre l'embase et le capuchon.

L'invention remédie à cet inconvénient en proposant une étanchéité accrue de la chambre de passage.

La demande de brevet français FR2945518 A1 divulgue un bouchon dit "anti-goutte" selon le préambule de la revendication 1, pour un flacon souple comportant une embase, communiquant avec le flacon, coiffée par un capuchon, comportant un orifice de sortie, le capuchon étant mobile entre une position basse d'obturation et une position haute de distribution, caractérisé en ce que le capuchon est mobile entre une première position angulaire associée à la position basse d'obturation et une seconde position angulaire, dans laquelle le capuchon est mobile sous la pression d'un produit alimentant l'embase, entre une position intermédiaire de mise à l'air du flacon et la position haute de distribution, un moyen de rappel élastique de raideur déterminée étant interposé dans la seconde position angulaire entre le capuchon et l'embase.

La demande de brevet britannique GB1023955 A divulgue un bouchon dit « anti-goutte » pour un flacon déformable, comportant une embase sensiblement tubulaire, qui est destinée à être fixée de manière étanche sur un col tubulaire complémentaire du flacon, et dont un premier tronçon tubulaire comporte au moins un orifice d'entrée inférieur communiquant avec le col du flacon, et qui comporte un premier tronçon tubulaire de guidage et d'étanchéité, un capuchon sensiblement tubulaire, qui coiffe de manière étanche l'embase, et dont un deuxième tronçon adjacent comportant au moins un orifice dit supérieur de sortie du produit, les premier et deuxième tronçons tubulaires étant montés mobiles l'un par rapport à l'autre et déterminant de manière étanche une chambre de passage du produit, une extrémité du premier tronçon tubulaire comportant une lèvre tronconique. Cependant, ce document ne décrit pas de tronçons qui sont montés coulissants l'un dans l'autre.

La demande internationale PCT WO2007/145558 A1 divulgue une capsule de sécurité de protection d'enfant comprenant un insert, qui est monté sur un goulot de bouteille, et un couvercle extérieur, le couvercle extérieur étant happé et verrouillé dans sa position pratiquement fermée par le goulot de bouteille, et la capsule pouvant ensuite être ouverte à nouveau mais seulement après avoir été tournée une nouvelle fois en direction de sa position fermée, et la capsule pouvant être ensuite ouverte jusqu'à une position ouverte finale dans laquelle la capsule sera arrêtée par des lèvres tronconiques qui empêchent la capsule d'être dévissée complètement.

Dans ce but, l'invention propose un bouchon anti-goutte tel que revendiqué dans la revendication 1. Selon d'autres caractéristiques de l'invention :
- la première lèvre est d'une souplesse déterminée destinée à plaquer la lèvre contre ledit alésage dès lors que la chambre de passage est soumise à la pression du produit lorsque le flacon souple est pressé,
- le deuxième tronçon tubulaire dit interne est monté coulissant à l'intérieur du premier tronçon tubulaire dit externe et en ce qu'il comporte la première lèvre,
- la seconde lèvre est d'une souplesse déterminée destinée à plaquer la lèvre contre le quatrième tronçon inférieur dès lors que la chambre de passage est soumise à la pression du produit lorsque le flacon souple est pressé,
- le cinquième tronçon de l'élément d'obturation coaxial comporte au moins trois cannelures réparties angulairement de manière régulière sur sa périphérie pour améliorer le passage du produit et/ou de l'air dans la chambre de passage,
- le cinquième tronçon de l'élément d'obturation coaxial comporte au moins trois bossages dont chacun fait saillie radialement entre deux cannelures consécutives et qui sont destinés à guider le septième tronçon tubulaire du capuchon sur l'élément d'obturation,
- le capuchon est monté pivotant manuellement entre :
   une première position angulaire dans laquelle le capuchon est susceptible d'être bloqué et dans laquelle il occupe une position basse d'obturation et de verrouillage déterminée par une butée supérieure solidaire de l'embase,
   au moins une deuxième position angulaire intermédiaire, dans laquelle le capuchon est libéré de la butée et est agencé selon un jeu (j) réduit de l'embase pour :
      - permettre l'alignement et la mise en communication d'un lamage formé dans la périphérie du sixième tronçon supérieur tronconique de l'élément d'obturation avec un conduit, formé dans la paroi supérieure du capuchon, qui met en communication la périphérie de l'orifice et la chambre de passage,
      - faire coïncider l'extrémité libre du septième tronçon du capuchon avec la jonction des quatrième et cinquième tronçons,
      pour réaliser la mise à l'air du flacon,
   une troisième position angulaire dans laquelle le capuchon est susceptible d'être bloqué, et dans laquelle il est susceptible d'occuper la position haute de distribution selon le jeu élevé dès lors qu'une injection de produit provenant du col du flacon exerce sur la paroi supérieure de la chambre de passage une pression suffisante pour qu'un effort résultant surmonte l'effort d'un moyen de rappel élastique de raideur déterminée qui est interposé dans la troisième position angulaire entre le capuchon et l'embase.
- une portée tubulaire intérieure du capuchon comporte au moins un pion, faisant saillie radialement vers l'intérieur du capuchon, qui est destiné à coopérer avec au moins une lumière oblongue qui s'étend dans la périphérie d'une extrémité inférieure de l'embase suivant un secteur angulaire correspondant à l'angle formé entre les première et seconde positions angulaires, et dont le profil permet de solliciter le capuchon de sa première position et de verrouillage à sa troisième position, en passant par sa deuxième position intermédiaire,
- la lumière comporte :
   - un premier tronçon, d'une largeur correspondant à la hauteur du pion,comportant une première extrémité de la lumière, dont un bord supérieur détermine une position de butée supérieure du pion permettant le blocage du capuchon en position basse d'obturation,
   - un deuxième tronçon, d'une largeur correspondant à la hauteur du pion, comportant un premier bossage, porté notamment par un bord inférieur de la lumière, qui est agencé à une distance de la première extrémité de lumière correspondant sensiblement à la largeur du pion, qui délimite avec la première extrémité la première position angulaire associée à la position basse d'obturation, et qui est susceptible d'être franchi par le pion lorsque le capuchon est mû en rotation,
   - un troisième tronçon, d'une largeur correspondant à la hauteur du pion, comportant un premier palier, porté au moins par un bord inférieur de la lumière, qui est destiné élever le pion et le capuchon au jeu 'j" réduit déterminé une fois le premier palier franchi à partir d'un angle de rotation déterminé, pour déterminer la deuxième position angulaire intermédiaire associée à la mise à l'air du flacon,
   - un quatrième tronçon, d'une largeur correspondant à la hauteur du pion, comportant un second bossage, porté notamment par un bord inférieur de la lumière, qui est agencé à une distance d'une seconde extrémité de la lumière correspondant sensiblement à la largeur du pion, qui délimite avec la seconde extrémité la troisième position angulaire associée à la position haute de distribution, et qui est susceptible d'être franchi par le pion lorsque le capuchon est mû en rotation,
   - un cinquième tronçon, qui s'étend entre le second bossage et la seconde extrémité de la lumière, une fois le second bossage franchi à partir d'un angle de rotation déterminé, dont un bord supérieur rappelé élastiquement est destiné à permettre l'élévation du pion du capuchon au jeu "J" élevé, dès lors qu'une injection de produit provenant du col du flacon exerce sur la paroi supérieure de la chambre de passage une pression suffisante pour qu'un effort résultant surmonte l'effort du moyen de rappel élastique dudit bord supérieur pour déterminer la troisième position angulaire intermédiaire associée à la position haute de distribution.
- le bord supérieur du cinquième tronçon est porté par une patte élastique, dont une première extrémité est venue de matière avec une première partie cylindrique d'un corps l'embase, et qui s'étend avec un jeu déterminé autour d'une deuxième partie cylindrique du corps de l'embase, dont une seconde extrémité est libre, et dont un bord inférieur constitue au moins le bord supérieur du cinquième tronçon,
- la portée tubulaire intérieure du capuchon comporte au moins deux pions diamétralement opposés, et l'embase comporte deux pattes élastiques et deux lumières diamétralement opposées,
- l'embase comporte au moins deux lumières en forme de lunules réparties angulairement de manière régulière autour de l'élément d'obturation, qui forment chacune un orifice d'entrée de la chambre de passage,
- une extrémité inférieure de l'embase et le capuchon comportent des portées cylindriques complémentaires destinées à coopérer l'une avec l'autre assurer un guidage vertical supplémentaire du capuchon,
- l'embase et le capuchon sont chacun réalisés en un matériau plastique injecté.

D'autres caractéristiques et avantages de l'invention apparaîtront à la lecture de la description détaillée qui suit pour la compréhension de laquelle on se reportera aux dessins annexés dans lesquels :
- la figure 1A est une vue en perspective éclatée avec arrachement d'un bouchon anti-goutte selon l'invention ;
- la figure 1B est une vue en perspective de détail du moyen d'obturation de l'embase ;
- la figure 1C est une vue de détail en perspective de l'embase du bouchon;
- la figure 1D est une vue de dessus de l'embase du bouchon ;
- la figure 2 est une vue en perspective du capuchon ;
- la figure 3 est une vue en perspective d'un capuchon coupé selon un plan vertical médian ;
- la figure 4A est une vue en coupe du bouchon dans la première position angulaire du capuchon associée à sa position basse d'obturation et de verrouillage ;
- les figures 4B à 4D sont des vues de détail du bouchon dans la position de la figure 4A ;
- la figure 5A est une vue en coupe du bouchon dans la seconde position angulaire du capuchon associée à sa position intermédiaire de mise à l'air du flacon ;
- les figures 5B et 5C sont des vues de détail du bouchon dans la position de la figure 5A ;
- la figure 6A est une vue en coupe du bouchon dans la troisième position angulaire du capuchon associée à sa position haute de distribution
- la figure 6B est une vue de détail du bouchon dans la position de la figure 6A.

Dans la description qui va suivre, des chiffres de référence identiques désignent des pièces identiques ou ayant des fonctions similaires.

On a représenté sur les figures un bouchon 10 dit "anti-goutte" réalisé conformément à l'invention.

De manière connue, le bouchon 10 est destiné à équiper un flacon déformable 12 d'un produit cosmétique, pharmaceutique, industriel ou alimentaire, sous forme liquide ou crémeuse.

Il sera donc compris que le champ d'application du bouchon 10 trouve à s'appliquer à des domaines très variés.

Le flacon 12 déformable peut notamment être un flacon rigide dont une paroi est mobile. Ce type de flacon est largement connu de l'état de la technique et est par exemple utilisé pour contenir des pâtes dentifrices.

Dans un tel flacon, le volume du flacon varie au fur et à mesure de son utilisation, car le déplacement de la paroi mobile accompagne l'évacuation du produit. Le volume du flacon est dans ce cas toujours intégralement rempli de produit.

Le flacon 12 peut aussi être un flacon souple qui est destiné à être pressé pour provoquer l'évacuation du produit. La contraction du flacon accompagne l'évacuation du produit.

Dans un tel flacon, lorsque le flacon a repris sa forme, le volume du flacon est globalement invariant, le produit qui est évacué hors du flacon ayant été étant remplacé par de l'air lorsque la pression exercée sur le flacon a été relâchée.

Dans la suite de la présente description, on explicitera l'invention en référence à un flacon 12 souple, mais il sera compris que cette disposition ne saurait être limitative de l'invention.

Comme l'illustre la figure 1A, le flacon 12 comporte un col 14. De manière connue, le bouchon 10 comporte une embase 16 sensiblement tubulaire, qui est destinée à être fixée de manière étanche sur le col tubulaire 14 complémentaire du flacon 12.

Par exemple, et de manière non limitative de l'invention, le col 14 du flacon 12 comporte des filets 18 qui sont destinés à recevoir un taraudage interne complémentaire 20 de l'embase 16, comme représenté aux figures 4A, 5A et 6A

Comme l'illustrent plus particulièrement les figures 4A, 5A et 6A, l'embase 16 comporte un premier tronçon tubulaire 22 qui comporte une paroi transversale 25 comportant au moins un orifice 24 d'entrée qui est destiné à communiquer avec le col 14 du flacon 12.

L'embase 16 reçoit un capuchon 26 sensiblement tubulaire, qui coiffe de manière étanche l'embase 16, et dont un deuxième tronçon tubulaire 23 est fermé par au moins une paroi transversale 28 dite "supérieure" qui comporte au moins un orifice 30 de sortie du produit.

Les premier et deuxième tronçons 22, 23 sont montés coulissants l'un dans l'autre et déterminent de manière étanche une chambre 32 de passage du produit, interposée entre l'orifice d'entrée 24 de l'embase et l'orifice 30 de sortie du produit. Une extrémité 33 de l'un des tronçons est donc par conséquent agencée à l'intérieur de la chambre 32 de passage.

De manière connue, le capuchon 26 est mobile verticalement entre au moins :
- une position basse d'obturation et de verrouillage, représentée à la figure 4A, dans laquelle le capuchon 26 est bloqué sur l'embase 16 et dans laquelle l'orifice 30 de sortie du produit est descendu sur un élément d'obturation 34 qui fait saillie coaxialement à l'embase 16 à partir de sa paroi transversale 25 supérieure, pour que ledit élément 34 d'obturation obture l'orifice 30 de sortie du produit,
- une position intermédiaire, représentée à la figure 5A, dans laquelle les positons relatives du capuchon 26 et de l'embase 16 déterminent un "chemin de fuite" de dimensions réduites permettant la mise en communication de l'orifice 30 de sortie du produit avec la chambre 32 de passage, afin de réaliser une mise à l'air du flacon souple permettant notamment au flacon souple de reprendre sa forme une fois pressé, et
- une position haute de distribution, représentée à la figure 6A, dans laquelle l'orifice 30 de sortie est agencé avec un jeu "J" élevé déterminé au-dessus de l'élément d'obturation 34 pour permettre le passage du produit au travers des orifices d'entrée 24 et de sortie 30 et de la chambre 32 de passage, dès lors que le flacon souple est pressé.

On comprendra que l'extrémité 33 de l'un des tronçons qui est agencée à l'intérieur de la chambre 32 de passage est directement soumise à la pression du produit lorsque celui-ci traverse la chambre 32 de passage. Dès lors cette extrémité 33 représente un point potentiel de fuite du produit.

Pour remédier à cet inconvénient, l'invention propose un bouchon du type décrit précédemment, caractérisé en ce que l'extrémité 33 du tronçon tubulaire interne comporte au moins une première lèvre tronconique 35 qui lèche un alésage interne du tronçon tubulaire externe, comme représenté notamment aux figures 4B, 5B, 6B.

Dans le mode de réalisation préféré de l'invention, c'est le deuxième tronçon tubulaire 23 du capuchon dit interne qui est monté coulissant à l'intérieur du premier tronçon tubulaires 22 dit externe de l'embase 12, et qui comporte la première lèvre 35. Cette configuration n'est évidemment pas limitative de l'invention.

De préférence, la première lèvre 35 est d'une souplesse déterminée, qui est destinée à plaquer la lèvre 35 contre l'alésage du premier tronçon 22 dès lors que la chambre 32 de passage est soumise à la pression du produit lorsque le flacon souple est pressé.

Cette configuration est particulièrement avantageuse, car plus la pression régnant dans la chambre 32 de passage est élevée, plus la lèvre est plaquée contre l'alésage du premier tronçon 22 et plus l'étanchéité est accrue.

Par ailleurs, comme l'illustre la figure 1B, l'élément 34 d'obturation coaxial comporte un quatrième tronçon 70 inférieur cylindrique, un cinquième tronçon intermédiaire 72 de forme sensiblement tronconique dont les diamètres sont inférieurs à celui du quatrième tronçon 70, et un sixième tronçon supérieur tronconique 74 qui est complémentaire de l'orifice 30 du capuchon.

L'embase 16 comporte au moins deux lumières 24 en forme de lunules réparties angulairement de manière régulière autour de l'élément 34 d'obturation, et plus particulièrement autour de la base du quatrième tronçon 70 inférieur cylindrique, qui forment chacune un orifice d'entrée 24, comme représenté notamment à la figure 1D.

Le capuchon 26 comporte un septième tronçon tubulaire 76, qui s'étend coaxialement à l'intérieur du second tronçon tubulaire 23 à partir de la paroi transversale supérieure 28. Ce septième tronçon 76 est d'un diamètre correspondant à celui du quatrième tronçon 70 de l'élément d'obturation 34 et son extrémité libre 78, qui lèche le quatrième tronçon dans la position basse du capuchon 26 telle qu'elle a été représentée à la figure 4A et qui, dans la position intermédiaire du capuchon 26 telle que représentée à la figure 5A, est agencée à la jonction des quatrième et cinquième tronçons 70, 72 pour réaliser la mise à l'air du flacon.

Cette extrémité libre comporte une seconde lèvre 80 tronconique qui est destinée à lécher le quatrième tronçon 70 inférieur de l'élément 34 d'obturation coaxial.

Il sera compris que la seconde lèvre 80 est d'une souplesse déterminée destinée à plaquer la lèvre 80 contre le quatrième tronçon inférieur 70 dès lors que la chambre 32 de passage est soumise à la pression du produit lorsque le flacon souple est pressé.

De préférence, comme l'illustre en particulier la figure 1B, pour améliorer le passage du produit et/ou de l'air dans la chambre de passage afin de permettre une mise à l'air efficace dans la position intermédiaire du capuchon 26 telle que représentée à la figure 5A, le cinquième tronçon 72 de l'élément d'obturation coaxial comporte au moins trois cannelures 82 réparties angulairement de manière régulière sur sa périphérie.

De plus, le cinquième tronçon 72 de l'élément d'obturation coaxial comporte au moins trois bossages 84 dont chacun fait saillie radialement entre deux cannelures 82 consécutives. Ces bossages 84 sont destinés à guider le septième tronçon tubulaire du capuchon 26 sur l'élément 30 d'obturation, en particulier au raccordement des quatrième et cinquième tronçons 70, 72.

Par ailleurs, l'invention propose de manière connue un bouchon anti-goutte dont l'orifice 30 de sortie du produit n'est découvert que lorsque le bouchon 10 est alimenté en produit, par exemple lorsque l'on exerce une pression sur le flacon souple 12 sur lequel est vissé le bouchon 10.

Dans ce but, l'invention propose un bouchon 10 anti-goutte du type décrit précédemment, caractérisé en ce que le capuchon 26 est monté pivotant entre deux postions angulaires qui ont été représentées de la figure 4A à la figure 6A.

Le capuchon 26 est en premier lieu susceptible d'être bloqué dans la première position angulaire de la figure 4A, qui est une position basse d'obturation et de verrouillage déterminée par une butée supérieure 36 solidaire de l'embase 16,

En tournant, le capuchon 26 comme représenté à la figure 5A, celui-ci libéré de la butée 36 et est agencé selon un jeu "j" réduit par rapport à l'embase 16.

Cette position intermédiaire permet d'une part de permettre l'alignement et la mise en communication d'un lamage 86, représenté à la figure 5A, qui est formé dans la périphérie du sixième tronçon supérieur tronconique 74 avec un conduit 88 qui est formé dans la paroi supérieure 28 du capuchon 26. Le conduit 88 comporte une extrémité 90 coïncidant avec le lamage 86 et une extrémité 92 débouchant dans la chambre de passage 32.

Cette position intermédiaire permet d'autre part de faire coïncider l'extrémité libre du septième tronçon du capuchon 26 avec la jonction des quatrième et cinquième tronçons 70,72 de l'embase 16.

En poursuivant la rotation du capuchon 26 comme représenté à la figure 6A, celui-ci parvient à une troisième position angulaire dans laquelle le capuchon 26 est susceptible d'être bloqué, et dans laquelle il est susceptible d'occuper la position haute de distribution selon le jeu "J" élevé par rapport à l'embase 16 dès lors qu'une injection de produit provenant du col 14 du flacon 16 exerce sur la paroi supérieure 28 de la chambre de passage 32 une pression suffisante pour qu'un effort résultant surmonte l'effort d'un moyen de rappel élastique de raideur déterminée qui est interposé dans la troisième position angulaire entre le capuchon 26 et l'embase 16.

Plus particulièrement, en addition des tronçons 22, 23 coulissants l'un dans l'autre, une portée tubulaire intérieure cylindrique 40 du capuchon 26 reçoit en coulissement une portée inférieure cylindrique 44 de l'embase 16 pour assurer un guidage vertical supplémentaire du capuchon 26 sur l'embase 16.

La portée tubulaire intérieure 40 du capuchon 26 comporte au moins un pion 46 qui fait saillie radialement vers l'intérieur du capuchon 26. Ce pion 46 est destiné à coopérer avec au moins une lumière 42 oblongue qui s'étend dans la périphérie de l'extrémité inférieure 44 de l'embase 16 sensiblement un secteur angulaire "α" correspondant à l'angle formé entre les première et seconde positions angulaires. Le profil de la lumière 42 permet comme on va le voir de solliciter le capuchon 26 de sa première position et de verrouillage à sa troisième position, en passant par sa deuxième position intermédiaire.

Comme l'illustre plus particulièrement la figure 1C, d'une extrémité à l'autre, la lumière 42 comporte un premier tronçon 38, d'une largeur correspondant à la hauteur du pion 46, comportant une première extrémité 48 de la lumière 42, dont un bord supérieur 36 détermine une position de butée supérieure du pion 46 permettant ainsi le blocage du capuchon 26 en position basse d'obturation,

Puis la lumière 42 comporte un deuxième tronçon 50, d'une largeur correspondant à la hauteur du pion 46, comportant un premier bossage 52, porté notamment par un bord inférieur 54 de la lumière 46, qui est agencé à une distance de la première extrémité de lumière correspondant sensiblement à la largeur du pion 46, qui délimite avec la première extrémité la première position angulaire associée à la position basse d'obturation, et qui est susceptible d'être franchi par le pion 46 lorsque le capuchon 26 est mû en rotation. Puis la lumière 42 comporte un troisième tronçon 56, d'une largeur correspondant à la hauteur du pion 46, comportant un premier palier 57, porté au moins par un bord inférieur de la lumière 42, qui est destiné élever le pion 46 et donc le capuchon 26 au jeu "j" réduit déterminé. Le jeu "j" réduit est atteint une fois le premier palier franchi 56 à partir d'un angle de rotation déterminé, pour déterminer la deuxième position angulaire intermédiaire associée à la mise à l'air du flacon 12.

Puis la lumière 42 comporte un quatrième tronçon 58, d'une largeur correspondant à la hauteur du pion 46, comportant un second bossage 60 , porté notamment par un bord inférieur de la lumière 46, qui est agencé à une distance d'une seconde extrémité 62 de la lumière correspondant sensiblement à la largeur du pion 46, qui délimite avec la seconde extrémité 62 la troisième position angulaire associée à la position haute de distribution, et qui est susceptible d'être franchi par le pion 46 lorsque le capuchon 26 est mû en rotation.

Enfin la lumière 42 comporte un cinquième tronçon 64, qui s'étend entre le second bossage 60 et la seconde extrémité 62 de la lumière 46 une fois le second bossage 60 franchi à partir d'un angle de rotation déterminé, dont un bord supérieur 66 rappelé élastiquement est destiné à permettre l'élévation du pion 46 du capuchon au jeu "J" élevé, dès lors qu'une injection de produit provenant du col 14 du flacon 12 exerce sur la paroi supérieure 28 de la chambre de passage une pression suffisante pour qu'un effort résultant surmonte l'effort du moyen de rappel élastique dudit bord supérieur 66 pour déterminer la troisième position angulaire intermédiaire associée à la position haute de distribution.

Il sera compris que plusieurs modes de réalisation peuvent être mis en oeuvre pour rappeler élastiquement le bord supérieur 66 de la paroi 46. La paroi pourrait par exemple être une paroi coulissante verticalement.

Toutefois dans le mode de réalisation préféré de l'invention, le bord supérieur 66 du cinquième tronçon 64 est porté par une patte élastique flexible 94, dont une première extrémité 96 est venue de matière avec une première partie cylindrique 98 d'un corps de l'embase, et qui s'étend avec un jeu "e" déterminé autour d'une deuxième partie cylindrique 102 du corps 100 de l'embase de diamètre inférieur à la première partie cylindrique 98.

Une seconde extrémité 104 de la patte 94, qui est libre, comporte un bord inférieur qui constitue au moins le bord supérieur 66 du cinquième tronçon 64.

Dans le mode de réalisation préféré de l'invention, pour éviter tout risque de coincement du bouchon 26, la portée 40 tubulaire intérieure du capuchon 26 comporte au moins deux pions 46 diamétralement opposés. Complémentairement, l'embase 16 comporte deux lumières 42 diamétralement opposées et deux pattes élastiques 94.

Il sera compris à la lumière de la présente description que de préférence, l'embase 16 et le capuchon 26 sont chacun réalisés en un matériau plastique injecté.

L'invention propose donc un bouchon 10 anti-goutte particulièrement innovant en ce qu'il permet d'éviter la dispersion et le séchage du produit ,et avantageux en ce qu'il est formé d'un nombre limité de pièces, et peut donc à ce titre être produit à un coût réduit en grande série.

## Revendications

1. Bouchon (10) dit "anti-goutte" pour un flacon (12) déformable, notamment un flacon souple, contenant un produit cosmétique, pharmaceutique, industriel ou alimentaire sous forme liquide ou crémeuse, comportant :
- une embase (16) sensiblement tubulaire, qui est destinée à être fixée de manière étanche sur un col tubulaire (14) complémentaire du flacon (12), et dont un premier tronçon tubulaire (22) comporte au moins un orifice (24) d'entrée inférieur communiquant avec le col (14) du flacon (12),
- un capuchon (26) sensiblement tubulaire, qui coiffe de manière étanche l'embase (16), et dont un deuxième tronçon tubulaire (23) est fermé par au moins une paroi transversale (28) "supérieure" comportant au moins un orifice (30) dit supérieur de sortie du produit,
les premier et deuxième tronçons tubulaires (22, 23) étant montés coulissants l'un dans l'autre et déterminant de manière étanche une chambre (32) de passage du produit, interposée entre l'orifice d'entrée (24) de l'embase (16) et l'orifice (30) de sortie du produit, une extrémité (33) d'un des tronçons tubulaires dit interne, qui est montée coulissante à l'intérieur de l'autre tronçon dit externe, étant agencée à l'intérieur de la chambre (32) de passage, ledit capuchon (26) étant mobile verticalement entre au moins :
- une position basse d'obturation et de verrouillage dans laquelle le capuchon (26) est bloqué sur l'embase (16) et dans laquelle l'orifice (30) de sortie du produit est descendu sur un élément (34) d'obturation qui fait saillie coaxialement à l'embase (16) à partir de sa paroi (22) transversale supérieure, ledit élément (34) d'obturation obturant l'orifice (30) de sortie du produit,
- une position intermédiaire, dans laquelle les positions relatives du capuchon (26) et de l'embase (16) déterminent un chemin de fuite de dimensions réduites mettant en communication l'orifice (30) de sortie du produit avec la chambre (32) de passage pour réaliser une mise à l'air du flacon souple (12) permettant notamment au flacon souple (12) de reprendre sa forme une fois pressé,
- une position haute de distribution dans laquelle l'orifice (30) de sortie est agencé avec un jeu (J) élevé déterminé au-dessus de l'élément (34) d'obturation pour permettre le passage du produit au travers des orifices d'entrée (24) et de sortie (30) et de la chambre (32) de passage, dès lors que le flacon souple (12) est pressé,
**caractérisé en ce que** l'extrémité (33) du tronçon tubulaire interne agencée à l'intérieur de la chambre (32) de passage comporte au moins une première lèvre (35) sensiblement tronconique qui lèche un alésage intérieur du tronçon tubulaire externe, et **en ce que** l'élément (34) d'obturation coaxial comporte un quatrième tronçon (70) inférieur cylindrique, un cinquième tronçon (72) intermédiaire de forme sensiblement tronconique dont les diamètres sont inférieurs à celui du quatrième tronçon (70), et un sixième tronçon (74) supérieur tronconique complémentaire de l'orifice (30) du capuchon (26), et **en ce que** le capuchon (26) comporte un septième tronçon (76) tubulaire, qui s'étend coaxialement à l'intérieur du second tronçon (23) tubulaire à partir de la paroi transversale supérieure (28), d'un diamètre correspondant à celui du quatrième tronçon (70) de l'élément d'obturation et dont l'extrémité libre (78), qui est agencée à la jonction des quatrième et cinquième tronçons (70, 72) dans la position intermédiaire du capuchon (26) pour réaliser la mise à l'air du flacon (12), comporte une seconde lèvre (80) tronconique destinée à lécher le quatrième tronçon (70) inférieur de l'élément (34) d'obturation coaxial.

2. Bouchon (10) selon la revendication précédente, **caractérisé en ce que** la première lèvre (35) est d'une souplesse déterminée destinée à plaquer la lèvre (35) contre ledit alésage dès lors que la chambre de passage (32) est soumise à la pression du produit lorsque le flacon souple (12) est pressé.

3. Bouchon (10) selon l'une des revendications précédentes, **caractérisé en ce que** le deuxième tronçon tubulaire (23) dit interne est monté coulissant à l'intérieur du premier tronçon tubulaire (22) dit externe et **en ce qu'**il comporte la première lèvre (35).

4. Bouchon (10) selon l'une des revendications précédentes, **caractérisé en ce que** la seconde lèvre (80) est d'une souplesse déterminée destinée à plaquer la lèvre (80) contre le quatrième tronçon inférieur (70) dès lors que la chambre (32) de passage est soumise à la pression du produit lorsque le flacon souple est pressé.

5. Bouchon (10) selon l'une des revendications 1 à 4, **caractérisé en ce que** le cinquième tronçon (72) de l'élément d'obturation coaxial comporte au moins trois cannelures (82) réparties angulairement de manière régulière sur sa périphérie, qui sont destinées à améliorer le passage du produit et/ou de l'air dans la chambre (32) de passage.

6. Bouchon (10) selon l'une des revendications 1 à 4, **caractérisé en ce que** le cinquième tronçon (72) de l'élément d'obturation coaxial comporte au moins trois bossages (84) dont chacun fait saillie radialement entre deux cannelures (82) consécutives et qui sont destinés à guider le septième tronçon tubulaire (76) du capuchon sur l'élément (34) d'obturation.

7. Bouchon selon l'une des revendications 1 à 6, **caractérisé en ce que** le capuchon (26) est monté pivotant manuellement entre :
- une première position angulaire dans laquelle le capuchon (26) est susceptible d'être bloqué et dans laquelle il occupe une position basse d'obturation et de verrouillage déterminée par une butée (36) supérieure solidaire de l'embase (16),
- au moins une deuxième position angulaire intermédiaire, dans laquelle le capuchon (26) est libéré de la butée (36) et est agencé selon un jeu (j) réduit de l'embase (16) pour :
• permettre l'alignement et la mise en communication d'un lamage (86) formé dans la périphérie du sixième tronçon (74) supérieur tronconique de l'élément d'obturation (34) avec un conduit (88), formé dans la paroi supérieure (28) du capuchon (16), qui met en communication la périphérie de l'orifice (30) et la chambre (32) de passage,
• faire coïncider l'extrémité libre du septième tronçon (76) du capuchon (26) avec la jonction des quatrième et cinquième tronçons (70, 72) de l'embase (16),
pour réaliser la mise à l'air du flacon (12),
- une troisième position angulaire dans laquelle le capuchon (26) est susceptible d'être bloqué, et dans laquelle il est susceptible d'occuper la position haute de distribution selon le jeu (J) élevé dès lors qu'une injection de produit provenant du col (14) du flacon (16) exerce sur la paroi supérieure de la chambre de passage (32) une pression suffisante pour qu'un effort résultant surmonte l'effort d'un moyen de rappel élastique de raideur déterminée qui est interposé dans la troisième position angulaire entre le capuchon (26) et l'embase (16).

8. Bouchon (10) selon la revendication 7, **caractérisé en ce qu'**une portée tubulaire intérieure (40) du capuchon (26) comporte au moins un pion (46), faisant saillie radialement vers l'intérieur du capuchon (26), qui est destiné à coopérer avec au moins une lumière (42) oblongue qui s'étend dans la périphérie d'une extrémité inférieure (44) de l'embase (16) suivant un secteur angulaire (a) correspondant à l'angle formé entre les première et seconde positions angulaires, et dont le profil permet de solliciter le capuchon (26) de sa première position et de verrouillage à sa troisième position, en passant par sa deuxième position intermédiaire.

9. Bouchon (10) selon la revendication précédente, **caractérisé en ce que** la lumière (42) comporte :
- un premier tronçon (38), d'une largeur correspondant à la hauteur du pion (46), comportant une première extrémité de la lumière, dont un bord supérieur (36) détermine une position de butée supérieure du pion (46) permettant le blocage du capuchon (26)en position basse d'obturation,
- un deuxième tronçon (50), d'une largeur correspondant à la hauteur du pion (46), comportant un premier bossage (52), porté notamment par un bord inférieur (54) de la lumière (42), qui est agencé à une distance de la première extrémité (38) de lumière correspondant sensiblement à la largeur du pion (46), qui délimite avec la première extrémité (38) la première position angulaire associée à la position basse d'obturation, et qui est susceptible d'être franchi par le pion (46) lorsque le capuchon (26 est mû en rotation,
- un troisième tronçon (56), d'une largeur correspondant à la hauteur du pion (46), comportant un premier palier (57), porté au moins par un bord inférieur de la lumière (42), qui est destiné élever le pion et le capuchon au jeu "j" réduit déterminé une fois le premier palier (57) franchi à partir d'un angle de rotation déterminé, pour déterminer la deuxième position angulaire intermédiaire associée à la mise à l'air du flacon (12),
- un quatrième tronçon (58), d'une largeur correspondant à la hauteur du pion (46), comportant un second bossage (60), porté notamment par un bord inférieur de la lumière (46), qui est agencé à une distance d'une seconde extrémité (62) de la lumière correspondant sensiblement à la largeur du pion (46), qui délimite avec la seconde extrémité (62) la troisième position angulaire associée à la position haute de distribution, et qui est susceptible d'être franchi par le pion (46) lorsque le capuchon (26) est mû en rotation,
- un cinquième tronçon (64), qui s'étend entre le second bossage (60) et la seconde extrémité (62) de la lumière, une fois le second bossage (60) franchi à partir d'un angle de rotation déterminé, dont un bord supérieur (66)rappelé élastiquement est destiné à permettre l'élévation du pion (46)du capuchon au jeu "J" élevé, dès lors qu'une injection de produit provenant du col du flacon (12) exerce sur la paroi supérieure (28) de la chambre de passage une pression suffisante pour qu'un effort résultant surmonte l'effort du moyen de rappel élastique dudit bord supérieur (66) pour déterminer la troisième position angulaire intermédiaire associée à la position haute de distribution.

10. Bouchon (10) selon la revendication précédente, **caractérisé en ce que** le bord supérieur (66) du cinquième tronçon (64) est porté par une patte élastique (94), dont une première extrémité (96) est venue de matière avec une première partie cylindrique (98) d'un corps (100) de l'embase, et qui s'étend avec un jeu (e) déterminé autour d'une deuxième partie cylindrique (102) du corps (100) de l'embase, dont une seconde extrémité (104) est libre, et dont un bord inférieur constitue au moins le bord supérieur (66) du cinquième tronçon (64).

11. Bouchon (10) selon la revendication précédente, **caractérisé en ce que** la portée (40) tubulaire intérieure du capuchon (26) comporte au moins deux pions (46) diamétralement opposés, et **en ce que** l'embase (16) comporte deux pattes élastiques(94) et deux lumières (42) diamétralement opposées.

12. Bouchon (10) selon l'une quelconque des revendications précédentes, **caractérisé en ce que** l'embase comporte au moins deux lumières (24) en forme de lunules réparties angulairement de manière régulière autour de l'élément d'obturation, qui forment chacune un orifice d'entrée de la chambre de passage.

13. Bouchon (10) selon l'une des revendications précédentes, **caractérisé en ce qu'**une extrémité inférieure (44) de l'embase (16) et le capuchon (26) comportent des portées cylindriques (40, 44) complémentaires destinées à coopérer l'une avec l'autre assurer un guidage vertical supplémentaire du capuchon (26).

14. Bouchon (10) selon l'une des revendications précédentes, **caractérisé en ce que** l'embase (16) et le capuchon (26) sont chacun réalisés en un matériau plastique injecté.

## Patentansprüche

1. Tropfschutzkappe (10) für ein verformbares Fläschchen (12), insbesondere ein flexibles Fläschchen, das ein kosmetisches, pharmazeutisches, industrielles Produkt oder ein Lebensmittel enthält, in flüssiger oder Cremeform, mit:
- einem Sockel (16), der im Wesentlichen rohrförmig und dazu bestimmt ist dicht auf einem rohrförmigen Kragen (14) befestigt zu werden, der komplementär mit dem Fläschchen (12) ist, und von dem ein erster rohrförmiger Abschnitt (22) mindestens eine untere Eingangsöffnung (24) umfasst, die mit dem Kragen (14) des Fläschchens (12) verbunden ist,
- einer Verschlusskappe (26), die im Wesentlichen rohrförmig ist und den Sockel (16) abgedichtet bedeckt, und von der ein zweiter rohrförmiger Abschnitt (23) durch mindestens eine "obere" Querwand (28) verschlossen ist, mit mindestens einer oberen Öffnung (30) zum Austritt des Produkts, wobei der erste und der zweite rohrförmige Abschnitt (22, 23) ineinander gleitend montiert sind und abgedichtet eine Kammer (32) zum Durchgang des Produkts definieren, zwischen der Eingangsöffnung (24) des Sockels (16) und der Öffnung (30) zum Austritt des Produkts, wobei ein Ende (33) eines der rohrförmigen Abschnitte, genannt das innere, in dem anderen Abschnitt gleitend montiert ist, genannt der äußere, und in der Durchgangskammer (32) angeordnet ist, wobei die Verschlusskappe (26) senkrecht zwischen mindestens folgenden Positionen beweglich ist:
- einer Drossel- und Verriegelungstieflage, in der die Verschlusskappe (26) auf dem Sockel (16) blockiert ist und in der die Öffnung (30) zum Austritt des Produkts auf ein Drosselelement (34) abgesenkt wird, das koaxial zum Sockel (16) aus dessen oberer Querwand (22) ragt, wobei das Drosselelement (34) die Öffnung (30) zum Austritt des Produkts verschließt,
- einer Mittelposition, in der die relativen Positionen der Verschlusskappe (26) und des Sockels (16) einen Fluchtweg mit verminderten Ausmaßen definieren, der die Öffnung (30) zum Austritt des Produkts mit der Durchgangskammer (32) verbindet, zwecks Entlüftung des flexiblen Fläschchens (12), so dass es insbesondere nach dem Drücken seine alte Form wiederannehmen kann,
- einer hohen Verteilungsposition, in der die Ausgangsöffnung (30) großes Spiel (J) über dem Drosselelement (34) hat, zum Durchgang des Produkts durch Eingangs- (24) und Ausgangsöffnungen (30) und die Durchgangskammer (32), sobald das flexible Fläschchen (12) gedrückt wird,
**gekennzeichnet dadurch, dass** das Ende (33) des inneren rohrförmigen Abschnitts in der Durchgangskammer (32) mindestens eine erste im Wesentlichen kegelstumpfförmige Lippe (35) umfasst, die eine innere Bohrung des äußeren rohrförmigen Abschnitts berührt, sowie dadurch, dass das koaxiale Drosselelement (34) einen vierten unteren zylindrischen Abschnitt (70) umfasst, einen fünften mittleren im Wesentlichen kegelstumpfförmigen Abschnitt (72), dessen Durchmesser geringer als der des vierten Abschnitts (70) ist, und einen sechsten oberen kegelstumpfförmigen Abschnitt (74), der komplementär zu der Öffnung (30) der Verschlusskappe (26) ist, sowie dadurch, dass die Verschlusskappe (26) einen siebten rohrförmigen Abschnitt (76) umfasst, der sich koaxial im Innern des zweiten rohrförmigen Abschnitts (23) ausgehend von der oberen Querwand erstreckt (28), mit einem Durchmesser, der dem des vierten Abschnitts (70) des Drosselelements entspricht, und dessen freies Ende (78), das an der Verbindung des vierten und fünften Abschnitts (70, 72) in der Mittelposition der Verschlusskappe (26) angeordnet ist, zwecks Entlüftung des Fläschchens (12), eine zweite kegelstumpfförmige Lippe (80) umfasst, die den vierten unteren Abschnitt (70) des koaxialen Drosselelements (34) berührt.

2. Tropfschutzkappe (10) nach dem vorherigen Anspruch, **gekennzeichnet dadurch, dass** die erste Lippe (35) von einer bestimmten Flexibilität ist, die dazu bestimmt ist, die Lippe (35) gegen die Bohrung zu pressen, sobald die Durchgangskammer (32) dem Druck des Produkts unterzogen wird, wenn das flexible Fläschchen (12) gedrückt wird.

3. Tropfschutzkappe (10) nach einem der vorhergehenden Ansprüche, **gekennzeichnet dadurch, dass** der zweite rohrförmige Abschnitt (23), innerer genannt, im Innern des ersten rohrförmigen Abschnitts (22), äußerer genannt, gleitend montiert ist, und dadurch, dass er die erste Lippe (35) umfasst.

4. Tropfschutzkappe (10) nach einem der vorhergehenden Ansprüche, **gekennzeichnet dadurch, dass** die zweite Lippe (80) von einer bestimmter Flexibilität ist, die dazu bestimmt ist, die Lippe (80) gegen den vierten unteren Abschnitt (70) zu pressen, sobald die Durchgangskammer (32) dem Druck des Produkts unterzogen wird, wenn das flexible Fläschchen gedrückt wird.

5. Tropfschutzkappe (10) nach einem der Ansprüche 1 bis 4, **gekennzeichnet dadurch, dass** der fünfte Abschnitt (72) des koaxialen Drosselelements mindestens drei Rillen umfasst (82), die regelmäßig auf seinem Umfang winkelig verteilt und dazu bestimmt sind, den Durchgang des Produkts und/oder der Luft in der Durchgangskammer (32) zu verbessern.

6. Tropfschutzkappe (10) nach einem der Ansprüche 1 bis 4, **gekennzeichnet dadurch, dass** der fünfte Abschnitt (72) des koaxialen Drosselelements mindestens drei Buckel (84) umfasst, von denen jeder radial zwischen zwei aufeinanderfolgenden Rillen (82) herausragt, um den rohrförmigen siebten Abschnitt (76) der Verschlusskappe auf dem Drosselelement (34) zu führen.

7. Tropfschutzkappe nach einem der Ansprüche 1 bis 6, **gekennzeichnet dadurch dass** die Verschlusskappe (26) manuell zwischen folgenden Positionen drehbar ist:
- einer ersten Winkellage, in der die Verschlusskappe (26) blockiert werden kann, und in der sie eine Drossel- und Verriegelungstieflage einnimmt, die von einem oberen Endanschlag (36) definiert wird, der mit dem Sockel (16) verbunden ist,
- mindestens einer zweiten mittleren Winkellage, in der die Verschlusskappe (26) von dem Endanschlag (36) befreit ist und gemäß einem verringerten Spiel (j) des Sockels (16) angeordnet ist, um
- die Ausrichtung und Verbindung einer Senkung (86), die im Umfang des sechsten oberen kegelstumpfförmigen Abschnitts (74) des Drosselelements (34) gebildet ist, mit einer Leitung (88) zu gestatten, die in der oberen Wand (28) der Verschlusskappe (16) gebildet ist, die den Umfang der Öffnung (30) mit der Durchgangskammer (32) verbindet,
- das freie Ende des siebten Abschnitts (76) der Verschlusskappe (26) mit der Verbindung der vierten und fünften Abschnitts (70, 72) des Sockels (16) zusammenfallen zu lassen, zwecks Entlüftung des Fläschchens (12),
- einer dritten Winkellage, in der die Verschlusskappe (26) blockiert werden kann, und in der sie die hohe Verteilungsposition gemäß dem großen Spiel (J) einnehmen kann, sobald eine Injektion eines Produkts aus dem Kragen (14) des Fläschchens (16) auf die obere Wand der Durchgangskammer (32) einen genügenden Druck ausübt, so dass eine entstehende Kraft die Kraft eines elastischen Rückstellmittels mit einer bestimmten Steifigkeit übersteigt, das in der dritten Winkellage zwischen der Verschlusskappe (26) und dem Sockel (16) liegt.

8. Tropfschutzkappe (10) nach Anspruch 7, **gekennzeichnet dadurch, dass** eine innere rohrförmige Auflagefläche (40) der Verschlusskappe (26) mindestens einen Zentrierstift (46) umfasst, der radial in das Innere der Verschlusskappe (26) ragt und mit mindestens einer länglichen Öffnung (42) zusammenwirken soll, die sich in dem Umfang eines unteren Endes (44) des Sockels (16) erstreckt, gemäß einem Winkelabschnitt (a), der dem Winkel zwischen der ersten und zweiten Winkelposition entspricht und dessen Profil es gestattet, die Verschlusskappe (26) aus ihrer ersten Position und Verriegelungsposition über ihre zweite Mittelposition in ihre dritte Position zu bewegen.

9. Tropfschutzkappe (10) nach dem vorherigen Anspruch, **gekennzeichnet dadurch, dass** die Öffnung (42) folgendes umfasst:
- einen ersten Abschnitt (38) mit einer Breite, die der Höhe des Zentrierstifts (46) entspricht, mit einem ersten Ende der Öffnung, wovon eine Oberkante (36) eine obere Endanschlagposition des Zentrierstifts (46) definiert, wodurch die Blockierung der Verschlusskappe (26) in Drosseltieflage möglich wird,
- einen zweiten Abschnitt (50) mit einer Breite, die der Höhe des Zentrierstifts (46) entspricht, mit einem ersten Buckel (52), der insbesondere von einem unteren Rand (54) der Öffnung (42) getragen wird, der in einem Abstand vom ersten Ende (38) der Öffnung angeordnet ist, der im Wesentlichen der Breite des Zentrierstifts (46) entspricht, der mit dem ersten Ende (38) die erste Winkellage abgrenzt, die der Drosseltieflage zugeordnet ist, und der von dem Zentrierstift (46) überschritten werden kann, wenn die Verschlusskappe (26) rotierend bewegt wird,
- einen dritten Abschnitt (56) mit einer Breite, die der Höhe des Zentrierstifts (46) entspricht, mit einem ersten Lager (57), das mindestens von einem unteren Rand der Öffnung (42) getragen wird, der den Zentrierstift und die Verschlusskappe mit dem verringerten Spiel "j" heben soll, das definiert ist, sobald das erste Lager (57) ausgehend von einem bestimmten Rotationswinkel überschritten wird, um die zweite mittlere Winkellage zu bestimmen, die der Entlüftung des Fläschchens (12) zugeordnet ist,
- einen vierten Abschnitt (58) mit einer Breite, die der Höhe des Zentrierstifts (46) entspricht, mit einem zweiten Buckel (60), der insbesondere von einem unteren Rand der Öffnung (46) getragen wird, der in einem Abstand vom zweiten Ende (62) der Öffnung angeordnet ist, der im Wesentlichen der Breite des Zentrierstifts (46) entspricht, der mit dem zweiten Ende (62) die dritte Winkellage abgrenzt, die der hohen Verteilungsposition zugeordnet ist, und der von dem Zentrierstift (46) überschritten werden kann, wenn die Verschlusskappe (26) rotierend bewegt wird,
- einen fünften Abschnitt (64), der sich zwischen dem zweiten Buckel (60) und dem zweiten Ende (62) der Öffnung erstreckt, sobald der zweite Buckel (60) überschritten wird, ausgehend von einem bestimmten Rotationswinkel, wovon eine federbelastete Oberkante (66) den Anstieg des Zentrierstifts (46) der Verschlusskappe mit großem Spiel "J" gestatten soll, sobald eine Injektion des Produkts, das vom Kragen des Fläschchens (12) stammt, auf die obere Wand (28) der Durchgangskammer genügend Druck ausübt, damit eine entstehende Kraft die Kraft des elastischen Rückstellmittels der genannten Oberkante (66) übersteigt, um die dritte mittlere Winkellage zu bestimmen, die der hohen Verteilungsposition zugeordnet ist.

10. Tropfschutzkappe (10) nach dem vorherigen Anspruch, **gekennzeichnet dadurch, dass** die Oberkante (66) des fünften Abschnitts (64) von einer elastischen Lasche (94) getragen wird, von der ein erstes Ende (96) aus einem Stück mit einem ersten zylindrischen Teil (98) eines Körpers (100) des Sockels ist, und die sich mit einem bestimmten Spiel (e) um einen zweiten zylindrischen Teil (102) des Körpers (100) des Sockels herum erstreckt, von dem ein zweites Ende (104) frei ist, und von dem ein unterer Rand mindestens die Oberkante (66) des fünften Abschnitts (64) bildet.

11. Tropfschutzkappe (10) nach dem vorherigen Anspruch, **gekennzeichnet dadurch, dass** die innere rohrförmige Auflagefläche (40) der Verschlusskappe (26) mindestens zwei diametral gegenüberliegende Zentrierstifte (46) umfasst, sowie dadurch, dass der Sockel (16) zwei elastische Laschen (94) umfasst und zwei diametral gegenüberliegende Öffnungen (42).

12. Tropfschutzkappe (10) nach einem beliebigen der vorherigen Ansprüche, **gekennzeichnet dadurch, dass** der Sockel mindestens zwei Öffnungen (24) in Form von Möndchen umfasst, die regelmäßig winkelig um das Drosselelement verteilt sind und jeweils eine Eintrittsöffnung in die Durchgangskammer bilden.

13. Tropfschutzkappe (10) nach einem der vorhergehenden Ansprüche, **gekennzeichnet dadurch, dass** ein unteres Ende (44) des Sockels (16) und die Verschlusskappe (26) komplementäre zylindrische Auflageflächen (40, 44) umfassen, die miteinander zusammenwirken, um eine zusätzliche senkrechte Führung der Verschlusskappe (26) zu sichern.

14. Tropfschutzkappe (10) nach einem der vorhergehenden Ansprüche, **gekennzeichnet dadurch, dass** der Sockel (16) und die Verschlusskappe (26) je ein Kunststoffspritzgussteil sind.

## Claims

1. A anti-drip cap (10) for a deformable vial (12), in particular a flexible vial, containing a cosmetic, pharmaceutical, industrial or food product in liquid or creamy form, comprising:
- a substantially tubular base (16) which is intended to be hermetically attached to a tubular neck (14) complementary to the vial (12), and a first tubular section (22) of which comprises at least one lower inlet port (24) communicating with the neck (14) of the vial (12),
- a substantially tubular lid (26) which hermetically covers the base (16), and a second tubular section (23) of which is closed by at least one "upper" transverse wall (28) comprising at least one so-called upper outlet port (30) for the product, the first and second tubular sections (22, 23) being slidably mounted into each other and hermetically determining a product flow chamber (32) interposed between the inlet port (24) of the base (16) and the product outlet port (30), one end (33) of one of the tubular sections, so-called internal tubular section, which is slidably mounted within the other section, so-called outer section, being arranged within the flow chamber (32), said lid (26) being vertically movable between at least:
- a low closure and locking position, in which the lid (26) is blocked on the base (16) and in which the product outlet port (30) is lowered on a closure element (34) which protrudes, coaxially to the base (16), from its upper transverse wall (22), said closure element (34) closing the product outlet port (30),
- a middle position, in which the relative positions of the lid (26) and the base (16) determine a discharge path with reduced dimensions making the product outlet port (30) communicate with the flow chamber (32) to obtain venting of the flexible vial (12) allowing, in particular, the flexible vial (12) to recover its shape when pressed,
- an upper dispensing position, in which the outlet port (30) is arranged with a large clearance (J) determined above the closure element (34) to allow the product to pass through the inlet (24) and outlet (30) ports and the flow chamber (32), once the flexible vial (12) is pressed,
**characterized in that** the end (33) of the inner tubular section arranged within the flow chamber (32) has at least one substantially truncated cone-shaped lip (35) which laps an inner bore of the outer tubular section, and **in that** the coaxial closure element (34) has a fourth cylindrical lower section (70), a fifth substantially truncated cone-shaped middle section (72), the diameters of which are lower than that of the fourth section (70), and a sixth truncated cone-shaped upper section (74) complementary to the port (30) of the lid (26), and **in that** the lid (26) has a seventh tubular section (76) which coaxially extends into the second tubular section (23) from the upper transverse wall (28), with a diameter corresponding to that of the fourth section (70) of the closure element, and the free end (78) of which, arranged at the junction of the fourth and fifth sections (70, 72) in the middle position of the lid (26) to obtain venting of the vial (12), has a second truncated cone-shaped lip (80) intended to lap the fourth lower section (70) of the coaxial closure element (34).

2. The cap (10) according to the preceding claim, **characterized in that** the first lip (35) has a determined flexibility intended to press the lip (35) against said bore as the flow chamber (32) is subjected to the pressure of the product when the flexible vial (12) is pressed.

3. The cap (10) according to one of the preceding claims, **characterized in that** the second so-called inner tubular section (23) is slidably mounted within the first so-called outer tubular section (22), and **in that** it comprises the first lip (35).

4. The cap (10) according to one of the preceding claims, **characterized in that** the second lip (80) has a determined flexibility intended to press the lip (80) against the fourth lower section (70) as the flow chamber (32) is subjected to the pressure of the product when the flexible vial is pressed.

5. The cap (10) according to one of claims 1-4, **characterized in that** the fifth section (72) of the coaxial closure element (34) has at least three grooves (82) angularly and evenly distributed on its periphery, which are intended to improve the air and/or product flow within the flow chamber (32) .

6. The cap (10) according to one of claims 1-4, **characterized in that** the fifth section (72) of the coaxial closure element has at least three bosses (84), each of them radially protruding between two consecutive grooves (82) and which are intended to guide the seventh tubular section (76) of the lid on the closure element (34).

7. The cap (10) according to one of claims 1-6, **characterized in that** the lid (26) is pivotally and manually mounted between:
- a first angular position in which the lid (26) is likely to be blocked, and in which it is in a low closure and locking position determined by an upper stopper (36) integral with the base (16),
- at least one second middle angular position in which the lid (26) is released from the stopper (36) and is arranged according to a reduced clearance (j) of the base (16) in order to:
allow the alignment and communication of a counterbore (86) formed in the periphery of the sixth truncated cone-shaped upper section (74) of the closure element (34) with a duct (88), formed within the upper wall (28) of the lid (16), which makes the periphery of the port (30) communicate with the flow chamber (32),
make the free end of the seventh section (76) of the lid (26) coincide with the junction of the fourth and fifth sections (70, 72) of the base (16) for obtaining venting of the vial (12),
- a third angular position in which the lid (26) is likely to be blocked, and in which it is likely to be in the high dispensing position according to the high clearance (J) as an injection of product from the neck (14) of the vial (16) applies, on the upper wall of the flow chamber (32), a sufficient pressure such that a resulting strain overcomes the strain of elastic return means with a determined stiffness which is interposed in the third angular position between the lid (26) and the base (16).

8. The cap (10) according to claim 7, **characterized in that** an inner tubular range (40) of the lid (26) has at least one slug (46), radially protruding to the interior of the lid (26), which is intended to cooperate with at least one oblong lumen (42) which extends into the periphery of a lower end (44) of the base (16) following an angular sector (a) corresponding to the angle formed between the first and second angular positions, and the profile of which allows to bias the lid (26) from its first locking position to its third position, by passing through its second middle position.

9. The cap (10) according to the preceding claim, **characterized in that** the lumen (42) comprises:
- a first section (38) with a width corresponding to the height of the slug (46), comprising a first end of the lumen, an upper edge (36) of which determines an upper stopper position of the slug (46) allowing to block the lid (26) in low closure position,
- a second section (50) with a width corresponding to the height of the slug (46), comprising a first boss (52), carried in particular by a lower edge (54) of the lumen (42), which is arranged at a distance from the first end (38) of the lumen substantially corresponding to the width of the slug (46), which delimits, with the first end (38), the first angular position associated with the low closure position, and which is likely to be passed by the slug (46) when the lid (26) is rotated,
- a third section (56) with a width corresponding to the height of the slug (46), comprising a first stage (57), carried at least by a lower edge of the lumen (42), which is intended to raise the slug and the lid to the determined reduced clearance "j" once the first stage (57) is passed from a determined rotation angle, in order to determine the second middle angular position associated with obtaining venting of the vial (12),
- a fourth section (58) with a width corresponding to the height of the slug (46), comprising a second boss (60), carried in particular by a lower edge of the lumen (46), which is arranged at a distance from a second end (62) of the lumen substantially corresponding to the width of the slug (46), which delimits, with the second end (62), the third angular position associated with the high dispensing position, and which is likely to be passed by the slug (46) when the lid (26) is rotated,
- a fifth section (64) which extends between the second boss (60) and the second end (62) of the lumen, once the second boss (60) is passed from a determined rotation angle, an elastically returned upper edge (66) of which is intended to allow the slug (46) of the lid to be raised to the high clearance "J", once an injection of product from the neck of the vial (12) applies, on the upper wall (28) of the flow chamber, a sufficient pressure such that a resulting strain overcomes the strain of the elastic return means of said upper edge (66) in order to determine the third middle angular position associated with the high dispensing position.

10. The cap (10) according to the preceding claim, **characterized in that** the upper edge (66) of the fifth section (64) is carried by an elastic leg (94), a first end (96) of which is made integral with a first cylindrical part (98) of a body (100) of the base, and which extends with a clearance (e) determined around a second cylindrical part (102) of the body (100) of the base, a second end (104) of which is free, and a lower edge of which constitutes at least the upper edge (66) of the fifth section (64).

11. The cap (10) according to the preceding claim, **characterized in that** the inner tubular range (40) of the lid (26) comprises at least two slugs (46) which are diametrically opposed, and **in that** the base (16) comprises two elastic legs (94) and two lumens (42) which are diametrically opposed.

12. The cap (10) according to any of the preceding claims, **characterized in that** the base comprises at least two lumens (24) in the form of lunulas which are angularly and evenly distributed around the closure element, each forming an inlet port of the flow chamber.

13. The cap (10) according to one of the preceding claims, **characterized in that** a lower end (44) of the base (16) and the lid (26) comprise complementary cylindrical ranges (40, 44) intended to cooperate with each other, ensuring an additional vertical guidance of the lid (26).

14. The cap (10) according to one of the preceding claims, **characterized in that** the base (16) and the lid (26) are each made of injected plastic material.
